# EUROPÄISCHE PATENTSCHRIFT

(11) **EP 0 123 050 B1**
(45) Veröffentlichungstag und Bekanntmachung des Hinweises auf die Patenterteilung: **24.09.1986**
(21) Anmeldenummer: 84101857.5
(22) Anmeldetag: 22.02.1984
(51) Int. Cl.: A43C 11/16

(54) **Skischuh mit Zentralverschluss**
Ski boot with a central closure
Chaussure de ski avec fermeture centrale

(30) Priorität: 26.04.1983 DE 3315071; 16.05.1983 DE 3317771
(43) Veröffentlichungstag der Anmeldung: 31.10.1984
(73) Patentinhaber: Weinmann GmbH & Co. KG Fahrrad- und Motorrad-Teilefabrik, D-78224 Singen (DE)
(72) Erfinder: Schoch, Robert, D-7701 Hilzingen (DE)
(74) Vertreter: Tetzner, Volkmar, Dr.-Ing. Dr. jur.

## Beschreibung

Die Erfindung betrifft einen Skischuh entsprechend dem Oberbegriff des Anspruches 1.

Ein Skischuh entsprechend dem Oberbegriff des Anspruches 1 ist durch die FR-A- 2191 413 bekannt. Die beiden Spannglieder werden hierbei durch hakenartige Ansätze des drehbaren Verschlußgliedes gebildet. Sie sind verhältnismäßig kurz gehalten und stehen seitlich nicht über die Zunge vor, deren Breite auch in Höhe des Verschlußgliedes der Breite im übrigen vorderen Zungenbereich entspricht. Bedingt durch die Ausgestaltung der hakenartigen, kurzen Spannglieder und ihre Anlenkung am drehbaren Verschlußglied ist der Verstellbereich dieses bekannten Zentralverschlusses verhältnismäßig klein. Bei der Handhabung dieses Zentralverschlusses ist ferner im allgemeinen eine gewisse (unter Vereisungsbedingungen unter Umständen schwierige) Manipulation erforderlich, um die hakenartigen Spannglieder in und außer Eingriff mit den Öffnungen der an der Kunststoffschale zu beiden Seiten der Öffnung angeordneten Zugbänder zu bringen.

Durch die DE-C- 22 13720 ist ferner ein Skischuh mit Zentralverschluß bekannt, bei dem die beiden mit dem drehbaren zentralen Verschlußglied verbundenen Spannglieder als Seilschlingen ausgebildet sind, die seitlich über die schwenkbare Zunge des Skischuhes vorstehen. Beim Schließen des Skischuhes drückt der Benutzer mit der einen Hand die Zunge mittels des Verschlußgliedes auf die Kunststoffschale, führt mit der anderen Hand die Enden der beiden Seilschlingen in die beiden an der Kunststoffschale angebrachten hakenartigen Elemente und spannt dann die beiden Seilschlingen durch Drehen des Verschlußgliedes. Bei dieser Ausführung ist zwar der Verstellbereich des Zentralverschlusses größer; seine Handhabung kann jedoch - vor allem bei ungünstigen Witterungsbedingungen - schwierig sein.

Ähnliche Nachteile weist die Ausführung gemäß DE-A- 2 900 077 auf, bei der die mit dem drehbaren Verschlußglied verbundenen Spannglieder durch auf der Oberseite der Zunge angeordnete Seilzeug gebildet werden, die seitlich über die Zunge reichen und durch den Benutzer von Hand mit hakenartigen Elementen in Eingriff gebracht werden müssen.

Der Erfindung liegt die Aufgabe zugrunde, einen Skischuh der im Oberbegriff des Anspruches 1 als bekannt vorausgesetzten Art dahin zu verbessern, daß die Handhabung des Zentralverschlusses noch weiter vereinfacht wird.

Diese Aufgabe wird erfindungsgemäß durch die kennzeichnenden Merkmale des Anspruches 1 gelöst.

Die Ausbildung der beiden Spannglieder in Form von Zugseil-Seilschlingen sowie das Vorhandensein von zwei die beiden Spannglieder abdeckenden seitlichen Fortsätzen. der Zunge ermöglicht es, einerseits einen großen Verstellbereich des Zentralverschlusses vorzusehen und andererseits die Spannglieder sowie die Verbindungsstellen zwischen diesen Spanngliedern und den an der Kunststoffschale angebrachten Elementen zum Angriff der Spannglieder gegenüber Witterungseinflüssen vollständig abzudecken. Durch diese Abdeckung ist verhindert, daß sich Schnee oder Eis im Bereich der Spannglieder und der mit den Spanngliedern in Eingriff stehenden, an der Schale des Skischuhes angebrachten hakenartigen Elemente ansetzt und dadurch die Betätigung des Zentralverschlusses beim Öfnen oder Schließen behindert.

Da die beiden Spanngtieder zumindest in ihrem äußeren Bereich geführt sind, entfällt für den Benutzer die Notwendigkeit, beim Schließen des Skischuhes die Spannglieder mit der einen Hand in die an der Schale des Skischuhes angebrachten hakenartigen Elemente einführen zu müssen. Die Spannglieder gelangen vielmehr selbsttätig in Eingriff mit diesen Elementen, wenn der Benutzer die Zunge mittels des Verschlußgliedes auf die Schale drückt und dann das drehbare Verschlußglied im Sinne einer Schließbewegung betätigt. Ebenso erübrigt sich bei der erfindungsgemäßen Ausführung ein Hantieren an den Spanngliedern beim Öffnen des Skischuhes; durch einfaches Drehen des Verschlußgliedes (im Sinne einer Öffnungsbewegung) und anschließendes Hochschwenken der Zunge wird der Eingriff der Spannglieder mit den an der Schale angebrachten hakenartigen Elementen aufgehoben. Die Handhabung des Zentralverschlusses wird auf diese Weise für den Benutzer sowohl beim Schließen als auch beim Öffnen wesentlich erleichtert.

Weitere Merkmale der Erfindung sind Gegenstand der Unteransprüche und werden im Zusammenhang mit der Erläuterung einiger Ausführungsbeispiele beschrieben.

In der Zeichnung zeigen
Fig. 1 eine schematische Perspektivansicht eines erfindungsgemäßen Skischuhes;
Fig. 2 eine schematische Teilansicht der Zunge von unten;
Fig. 3 einen Schnitt längs der Linie III- III der Fig. 2;
Fig. 4 einen Schnitt (ähnlich Fig.3) durch ein weiteres Ausführungsbeispiel der Erfindung in der Schließlage;
Fig. 5 einen Schnitt durch die Teile gemäß Fig. 4 während des Öffnens des Verschlusses;
Fig. 6 eine schematische Aufsicht (ähnlich Fig. 2) auf ein weiteres Ausführungsbeispiel der Erfindung:
Fig. 7 einen Schnitt längs der Linie VII-VII der Fig. 6;
Fig. 8 eine schematische Perspektivansicht eines weiteren Ausführungsbeispieles des erfindungsgemäßen Skischuhes.

Der in Fig. 1 schematisch dargestellte Skischuh enthält einen durch eine Kunststoffschale 1 gebildeten Außenschuh, in dem sich ein (nicht dargestellter) Innenschuh aus Schaumstoff befindet. Die Schale 1 ist im vorderen und oberen Bereich mit einer Öffnung 2 versehen, die das Einführen des Innenschuhes in die Schale 1 sowie das Anziehen und Ausziehen des Skischuhes erleichtert.

Die Öffnung 2 der Schale 1 wird durch eine aus Kunststoff bestehende Zunge 3 abgedeckt, die um ein nur schematisch angedeutetes Gelenk 4 schwenkbar ist.

Die Zunge 3 trägt einen im einzelnen nicht veranschaulichten Zentralverschluß 5 mit einem drehbaren Verschlußglied 6.

Wie sich aus Fig. 2 ergibt, gehören zu dem Zentralverschluß 5 zwei Spannglieder 7, 8, die als Seilschlingen ausgebildet und in nicht näher dargestellter Weise mit dem drehbaren Verschlußglied 6 verbunden sind. Die Verbindung kann beispielsweise über ein Maltesergetriebe erfolgen, so daß durch Drehen des Verschlußgliedes 6 die wirksame Länge der Spannglieder 7, 8 geändert wird.

Die Zunge 3 ist in der Höhe, des Verschlußgliedes 6 mit zwei seitlichen Fortsätzen 3a, 3b versehen, die zur Abdeckung der beiden Spannglieder 7, 8 dienen. An ihrer Unterseite ist die Zunge 3 im Bereich der seitlichen Fortsätze 3a, 3b mit Ausnehmungen 9, 10 versehen, die zur Aufnahme der Spannglieder 7, sowie zur Führung von Schiebern 11, 12 dienen. Diese Schieber 11, 12 sind mit den Enden der als Seilschlingen ausgebildeten Spannglieder 7, 8 verbunden. Sie greifen ferner mit einem seitlichen Rand in nutartige seitliche Erweiterungen der Ausnehmungen 9 bzw. 10 ein. Die Schieber 11, 12 sind auf diese Weise in den Ausnehmungen 9 und 10 gleitbeweglich geführt und zugleich gegen ein Herausfallen aus diesen Ausnehmungen gesichert.

Auf ihrer dem Zentralverschluß 5 zugewandten Innenseite sind die Schieber 11, 12 mit einer halbkreisförmigen Ausnehmung 11 b bzw. 12b versehen, die in Eingriff mit hakenartigen Elementen 13,14 kommt, die fest mit der Schale 1 des Skischuhes verbunden sind.

Wie Fig. 3 zeigt, ist das Element 13 (gleiches gilt für das Element 14) in seinem unteren Bereich als Niet ausgebildet und mit einem aus Stahl bestehenden Zugband 15 unter Zwischenfügung einer Platte 16 verbunden. Das Zugband 15 überträgt die auf das Element 13 vom Spannglied 7 ausgeübten Kräfte auf ein im Bereich des Fersenteiles des Skischuhes vorgesehenes Widerlager. Die Platte 16 deckt eine in der Kunststoffschale 1 des Skischuhes vorgesehene Ausnehmung 17 ab, durch die das Element 13 nach außen geführt ist.

Wie Fig. 3 erkennen läßt, verjüngt sich das zum Angriff des Spanngliedes 7 bestimmte Element 13 auf der mit dem Schieber 11 in Eingriff kommenden Fläche 13a nach innen hin. Der Schieber 11 ist im Bereich der Ausnehmung 11b mit einer komplementär geformten Abschrägung versehen. Auf diese Weise sind der Schieber 11 und das Element 13 gegen ein versehentliches Lösen gesichert, wenn durch das Spannglied 7 ein Zug in Richtung des Pfeiles 18 auf das mit der Kunststoffschale 1 verbundene Element 13 ausgeübt wird.

Bei dem in den Fig. 4 und 5 dargestellten weiteren Ausführungsbeispiel ist das Element 13' gleichfalls als Niet ausgebildet und unter Zwischenfügung der Platte 16 mit dem Zugband 15 verbunden. Das Element 13' trägt hierbei eine Klappe 19, die um eine Achse 20 begrenzt schwenkbar ist und durch eine (nicht dargestellte) Feder in der Lage gemäß Fig. 4 gehalten wird. Die dem Schieber 11 zugewandte Fläche 19a der Klappe 19 ist in der anhand von Fig. 3 bereits erläuterten Weise abgeschrägt, ebenso wie die hiermit in Eingriff stehende Fläche des Schiebers 11.

Wenn im geschlossenen Zustand des Zentralverschlusses das Spannglied 7 über den Schieber 11 einen Zug in Richtung des Pfeiles 18 auf die Klappe 19 ausübt, so wird diese Zugkraft über die Achse 20 auf das Element 13' und von diesem auf das Zugband 15 übertragen, da die Wirkungslinie der Zugkraft (Pfei) 18) tiefer als die Schwenkachse 20 liegt. Die Klappe 19 wird somit einwandfrei in der Schließlage gehalten.

Wird jedoch der Zentralverschluß geöffnet, das Spannglied 7 hierdurch entlastet und die Zunge 3 mit dem von ihr getragenen Spannglied 7 nach vorn geschwenkt (vgl. Fig. 5), so wirkt auf die Klappe 19 eine Kraftkomponente, die die Klappe um die Achse 20 gegen die Kraft der (nicht dargestellten) Feder im Uhrzeigersinn verschwenkt. Dadurch wird der Schieber 11 von der Klappe 19 auch dann freigegeben, wenn er sich aus irgendeinem Grunde in der Führungsausnehmung 9 verklemmt haben sollte.

Bei dem in den Fig. 6 und 7 veranschaulichten weiteren Ausführungsbeispiel ist das als Seilschlinge ausgebildete Spannglied 7 (gleiches gilt selbstverständlich auch für das Spannglied 8) unmittelbar in nutartigen seitlichen Erweiterungen 9'a der Ausnehmung 9' geführt. Im Bereich des äußeren Endes des Spanngliedes 7 ist eine rohrförmige, halbrunde Verstärkung 21 über dem das Spannglied 7 bildenden Zugseil angeordnet. Sie gewährleistet, daß das Spannglied 7 erst kurz vor seinem äußeren Ende die zur Gleitführung dienend.e seitliche Erweiterung 9'a der Ausnehmung 9' verläßt. Das mit der Kunststoffschale 1 verbundene Element 13, mit dem das Spannglied 7 über die rohrförmige Verstärkung 21 in Eingriff kommt, ist in Fig. 6 gestrichelt angedeutet.

Um beim Schließen der Zunge ein glattes Eingreifen der an der Kunststoffschale 1 angebrachten Elemente 13 und 14 in die Ausnehmungen 9 (bzw. 9', 10) der Zuge zu gewährleisten, ist die lichte Weite a (Fig. 2, 6) dieser Ausnehmungen deutlich größer als die Breite b der Elemente 13, 14 gewählt.

Im geöffneten Zustand des Zentralverschlusses ist zwischen dem freien Ende des Spanngliedes und dem zugehörigen Element (z.B. 13) ein lichter Abstand c, vgl. Fig.6, vorhanden. Wird der Zentralverschluß durch Drehen des Verschlußgliedes 6 gespannt, so nähert sich das freie Ende des Spanngliedes 7 dem Element 13 (unter Verkleinerung des Abstandes c bis auf Null), bis schließlich Spannglied 7 (bzw. Schieber 11 oder Verstärkung 21) unter Zugspannung fest am Element 13 anliegt.

Wie die Zeichnung erkennen läßt, sind die Spannglieder 7, 8, die zur Führung der Spannglieder dienenden Teile sowie die mit der Kunststoffschale 1 verbundenen Elemente 13, 14, an denen die Spannglieder 7, 8 angreifen, zuverlässig gegen Vereisung geschützt, da sie an der Unterseite der Zunge angeordnet und vollständig abgedeckt sind.

Bei dem in Fig. 8 dargestellten weiteren Ausführungsbeispiel ist die Zunge 3' an ihrem unteren Ende fest mit der den Außenschuh bildenden Kunststoffschale 1 verbunden. Die (in Fig. 8 nicht sichtbaren) Spannglieder 7, des Zentralverschlusses 5 wirken hierbei in gleicher Weise mit hakenartigen Elementen 13, 14 zusammen, die rest mit der Schale 1 des Skischuhes verbunden sind.

Der Einstieg in den Skischuh erfolgt hierbei mittels eines nach hinten um eine Achse 23 wegschwenkbaren Schalenteiles 22 (eines sog. Spoilers), wobei im angezogenen Zustand der Zusammenhalt der Schale 1, des Schalenteiles 22 und der Zunge 3' durch einen Verschluß 24 bewirkt wird.

## Patentansprüche

1. Skischuh mit Zentralverschluß, enthaltend
a) einen durch eine Kunststoffschale (1) gebildeten Außenschuh mit einer die Öffnung (2) der Schale im vorderen und oberen Bereich abdeckenden Zunge (3),
b) ein von der Zunge (3) getragenes drehbares Verschlußglied (6),
c) zwei mit dem Verschlußglied (6) verbundene, durch die Zunge (3) abgedeckte und seitlich in entgegengesetzten Richtungen verlaufenden Spannglieder (7, 8), deren wirksame Länge in diesen entgegengesetzten Richtungen durch Drehen des Verschlußgliedes veränderbar ist,
d) zwei an der Schale (1) zu beiden Seiten der Öffnung (2) angebrachte Elemente (13, 14) zum Angriff der beiden Spannglieder (7, 8),
gekennzeichnet durch folgende Merkmale:
e) die Zunge (3) weist in Höhe des Verschlußgliedes (6) zwei zur Abdeckung der beiden Spannglieder (7, 8) bestimmte seitliche Fortsätze (3a, 3b) auf;
f) die beiden Spannglieder (7, 8) werden durch seitlich wegstehende Zugseil-Seilschlingen gebildet und sind zumindest in ihrem äußeren Bereich an der Zungenunterseite geführt.

2. Skischuh nach Anspruch 1, dadurch gekennzeichnet, daß die Zunge (3) an ihrer Unterseite zwei zur Aufnahme der Spannglieder (7, 8) dienende Ausnehmungen (9, 10) aufweist.

3. Skischuh nach Anspruch 2, dadurch gekennzeichnet, daß die äußeren Enden der Spannglieder (7, 8) mit zwei Schiebern (11, 12) verbunden sind, die in den beiden Ausnehmungen (9, 10) der Zunge (3) gleitbeweglich geführt und durch Eingriff der Schieber in nutartige seitliche Erweiterungen dieser Ausnehmungen gegen ein Herausfallen aus den Ausnehmungen gesichert sind.

4. Skischuh nach Anspruch 2, dadurch gekennzeichnet, daß die Spannglieder (7, 8) unmittelbar in nutartigen seitlichen Erweiterungen (z.B. 9'a) der beiden Ausnehmungen (z.B. 9, Fig. 7) gleitbeweglich geführt und hierdurch in den Ausnehmungen gehalten sind.

5. Skischuh nach Anspruch 1, dadurch gekennzeichnet, daß sich die an der Schale (1) angebrachten, zum Angriff der beiden Spannglieder (7, 8) bestimmten Elemente (13, 14) zumindest im Bereich der mit den Spanngliedern in Eingriff kommenden Fläche (z.B. 13a, Fig. 3) nach innen hin verjüngen.

6. Skischuh nach Anspruch 5, dadurch gekennzeichnet, daß die zum Angriff der Spannglieder (7,8) bestimmten Elemente (13, 14) starr mit der Schale (1) verbunden sind.

7. Skischuh nach Anspruch 5, dadurch gekennzeichnet, daß die zum Angriff der Spannglieder (7, 8) bestimmten Elemente in Klappenform (19, Fig. 4 und 5) gelenkig derart mit der Schale (1) verbunden sind, daß bei angezogenem Spannglied (7) die vom Spannglied ausgeübte Zugkraft auf die Schale übertragen wird, während bei freigegebenem Spannglied durch Schwenkbewegung des Elementes die Verbindung mit dem Spannglied aufgehoben wird.

8. Skischuh nach Anspruch 1, dadurch gekennzeichnet, daß die Zunge (3) an ihrem unteren Ende schwenkbar (bei 4) am Außenschuh angelenkt ist.

9. Skischuh nach Anspruch 1, dadurch gekennzeichnet, daß die Zunge (3') an ihrem unteren Ende fest mit dem Außenschuh verbunden ist.

## Claims

1. Ski boot with a central closure, comprising
a) an outer boot formed by a plastic shell (1) with a tongue (3), covering the opening (2) of the shell in the front and upper region,
b) a rotatable closure member (6) supported by the tongue (3),
c) two tightening members (7, 8) which are connected to the closure member (6), covered by the tongue (3) and laterally extending in opposite directions, the effective length of these tightening members in said opposite directions being variable by rotation of the closure member,
d) two elements (13, 14) fixed on the shell (1) on either side of the opening (2) to engage the two tightening members (7, 8),
characterised in that
e) at the level of the closure member (6) the tongue (3) is provided with two lateral extensions (3a, 3b) to cover the two tightening members (7, 8);
f) the two tightening members (7, 8) are formed by laterally projecting tie loops and are guided at least in their outer region at the underside of the tongue.

2. Ski boot as claimed in claim 1, characterised in that the tongue (3) has on its underside two recesses (9, 10) serving to receive the tightening members (7,8).

3. Ski boot as claimed in claim 2, characterised in that the outer ends of the tightening members (7, 8) are connected to two slides (11,12) which are guided in the two recesses (9, 10) of the tongue (3) so as to be slidably movable and are secured against falling out of these recesses by engagement of the slides in notch-like lateral widenings of these recesses.

4. Ski boot as claimed in claim 2, characterised in that the tightening members (7, 8) are guided directly in notch-like lateral widenings (e.g. 9'a) of the two recesses (e.g. 9', Fig. 7) so as to be slidably movable and are thereby retained in the recesses.

5. Ski boot as claimed in claim 1, characterised in that elements (13, 14) which are fixed on the shell (1) and are intended to engage the two tightening members (7, 8) are tapered towards the interior at least in the region of the surface (e.g. 13a, Fig. 3) coming into contact with the tightening members.

6. Ski boot as claimed in claim 5, characterised in that the elements (13,14) intended to engage the tightening members (7, 8) are rigidly connected to the shell (1).

7. Ski boot as claimed in claim 5, characterised in that the elements intended to engage the tightening members (7, 8) and formed as flaps (19, Fig. 4 and 5) are connected to the shell (1) by hingeing in such a way that when the tightening member (7) is tightened the traction force exerted by the tightening member is transmitted to the shell, whilst the tightening member is freed the connection to the tightening member is released by a pivoting movement of the element.

8. Ski boot as claimed in claim 1, characterised in that the tongue (3) is hinged (at 4) at its lower ends on the outer boot.

9. Ski boot as claimed in claim 1, characterised in that the tongue (3') is firmly connected at its lower end to the outer boot.

## Revendications

1. Chaussure de ski à fermeture centrale, comprenant:
a) une chaussure extérieure constituée d'une coquille de matière plastique (1) et comportant une languette (3) recouvrant l'ouverture (2) de cette coquille à la partie antérieure et supérieure,
b) un organe de fermeture rotatif (6) supporté par la languette (3),
c) deux organes de serrage (7, 8) reliés à l'organe de fermeture (6), recouverts par la languette (3), orientés latéralement en sens opposés et dont la longueur efficace, dans ces sens opposés, est modifiable par rotation de l'organe de fermeture,
d) deux éléments (13, 14) rapportés sur la coquille (1), des deux côtés de l'ouverture (2) et attaquant les deux organes de serrage (7, 8), caractérisée par les particularités suivantes:
e) la languette (3) comporte au niveau de l'organe de fermeture (6) deux prolongements latéraux (3a, 3b) destinés à recouvrir les deux organes de serrage (7,8),
f) les deux organes de serrage (7, 8) sont formés de câbles en lacets se prolongeant latéralement et au moins leur partie extérieure est guidée à la surface inférieure de la languette.

2. Chaussure de ski selon la revendication 1. caracterisée en ce que la languette (3) comporte du cô2té inférieur deux évidements (9, 10) destinés à loger les organes de serrage (7, 8).

3. Chaussure de ski selon la revendication 2, caractérisée en ce que l'extrémité extérieure de chacun des deux organes de serrage (7, 8) est reliée à deux coulisseaux (11. 12) qui sont guidés à coulissement dans les deux évidements (9, 10) de la languette (3) et des élargissements latéraux, en forme de gorges, de ces évidements, dans lesquels pénètrent les coulisseaux, empêchent cette extrémité extérieure des organes de serrage de sortir en s'extrayant des évidements.

4. Chaussure de ski selon la revendication 2, caractérisée en ce que les organes de serrage (7, 8) sont guidés directement à coulissement dans des élargissements latéraux en forme de gorges (par exemple 9'a) des deux évidements (par exemple 9', figure 7) et sont ainsi retenus dans ces derniers.

5. Chaussure de ski selon la revendication 1, caractérisée en ce que les éléments (13,14) rapportés sur la coquille (1) et destinés à attaquer les deux organes de serrage (7, 8) sont rétrécis vers l'intérieur au moins dans la partie de la surface (par exemple 13a, figure 3) entrant en appui contre les organes de serrage.

6. Chaussure de ski selon la revendication 5, caractérisée en ce que les éléments (13, 14) destinés à attaquer les organes de serrage (7, 8) sont solidarisés avec la coquille (1).

7. Chaussure de ski selon la revendication 5, caracterisée en ce que les elements destinés à attaquer les organes de serrage (7,8) ont la forme de volets (19, figures 4 et 5) articulés sur la coquille (1) de manière que, lorsque l'organe de serrage (7) est sous traction, la force de traction exercée par cet organe se transmet à la coquille, tandis que, lorsque l'organe de serrage est libéré par un mouvement de basculement dudit élément, la liaison avec l'organe de serrage est éliminée.

8. Chaussure de ski selon la revendication 1, caractérisée en ce que l'extrémité inférieure de la languette (3) est articulée de manière à pouvoir pivoter (en 4) sur la chaussure extérieure.

9. Chaussure de ski selon la revendication 1, caractérisée en ce que l'extrémité inférieure de la languette (3') est étroitement fixée à la chaussure extérieure.
